# EUROPÄISCHE PATENTANMELDUNG

(11) **EP 3 569 865 A1**
(43) Veröffentlichungstag der Anmeldung: **20.11.2019**
(21) Anmeldenummer: 18172230.7
(22) Anmeldetag: 15.05.2018
(51) Int. Cl.: F04D 15/02

(54) **ÜBERWACHEN EINER VON EINEM ELEKTROMOTOR ANGETRIEBENEN KREISELPUMPE**

(71) Anmelder: Siemens Aktiengesellschaft, 80333 München (DE)
(72) Erfinder: Braune, Christian, 92284 Poppenricht (DE); Kurbjuweit, Thomas, 92224 Amberg (DE); Lehner, Michael, 92702 Kohlberg (DE); Michalski, Michael, 65795 Hattersheim (DE); Müller-Heinzerling, Thomas, 76297 Stutensee (DE); Neumann, Bernhard, 90453 Nürnberg (DE); Prölß, Manfred, 92263 Ebermannsdorf (DE); Reichl, Albert, 65812 Bad Soden (DE); Roß, Walter, 65929 Frankfurt-Unterliederbach (DE); Strobl, Michael, 92224 Amberg (DE)

(57) **Zusammenfassung**

Die Erfindung betrifft ein Verfahren zum Überwachen einer von einem Elektromotor (3) angetriebenen Kreiselpumpe (1). Während eines Teach-in-Betriebs wird die Kreiselpumpe (1) mit einem für die Kreiselpumpe (1) spezifischen Minimaldurchfluss (Qₘᵢₙ) betrieben und bei dem Betrieb der Kreiselpumpe (1) mit dem Minimaldurchfluss (Qₘᵢₙ) wird eine Wirkleistung (Pₘᵢₙ) des Elektromotors (3) ermittelt. Aus der bei dem Minimaldurchfluss (Qₘᵢₙ) ermittelten Wirkleistung (Pₘᵢₙ) wird ein unterer Wirkleistungsschwellenwert bestimmt. In einem Normalbetrieb der Kreiselpumpe (1) wird laufend eine momentane Wirkleistung (P) des Elektromotors (3) und mit dem unteren Wirkleistungsschwellenwert verglichen. Die Kreiselpumpe (1) wird in dem Normalbetrieb abgeschaltet, wenn die momentane Wirkleistung (P) des Elektromotors (3) den unteren Wirkleistungsschwellenwert unterschreitet.

## Beschreibung

Die Erfindung betrifft ein Verfahren und eine Überwachungsvorrichtung zum Überwachen einer von einem Elektromotor angetriebenen Kreiselpumpe.

Eine Kreiselpumpe ist eine Strömungsmaschine, wobei mittels eines rotierenden Laufrades ein Fördermedium, in der Regel eine Flüssigkeit, Suspension oder gashaltige Flüssigkeit, bewegt wird. Das durch eine Zuführungsleitung, die in der Regel eine Rohrleitung ist, eintretende Fördermedium wird dabei von dem rotierenden Laufrad gefördert, das heißt beschleunigt. Das beschleunigte Fördermedium tritt anschließend über eine Abflussleitung aus der Kreiselpumpe aus. Der Antrieb der Kreiselpumpe erfolgt in der Regel durch einen Elektromotor. In Kreiselpumpen werden üblicherweise Gleitringdichtungen zur Abdichtung einer rotierenden Welle des Laufrades gegenüber dem Kreiselpumpengehäuse verwendet. Ebenso sind aber auch Pumpen mit einer Magnetkupplung oder auch Spaltrohrmotorpumpen bekannt, welche keine Gleitringdichtung benötigen. Das flüssige Fördermedium übernimmt in Kreiselpumpen insbesondere auch die Funktion der Kühlung der Gleitringdichtungen und/oder der Lager. Deshalb ist für den Betrieb von Kreiselpumpen stets eine ausreichende Menge flüssigen Fördermediums erforderlich. Hierdurch kann eine Überhitzung der Gleitringdichtungen und/oder der Lager und eventuell anderer Kreiselpumpenbauteile und damit eine Schädigung der Kreiselpumpe vermieden werden.

Wird die Kreiselpumpe unzureichend mit Fördermedium versorgt, spricht man von einem so genannten Trockenlauf. Dieser kann beispielsweise dadurch erfolgen, dass versehentlich saugseitige Armaturen geschlossen werden oder ein die Kreiselpumpe mit dem Fördermedium versorgender Vorratsbehälter leer gelaufen ist. Trockenlauf führt schnell zur Überhitzung von Pumpenbauteilen. Insbesondere in einer Umgebung, in der eine Explosionsgefahr besteht (so genannter EX- oder ATEX-Bereich), ist eine Zündquellenbildung durch in diesem Bereich verwendete Geräte zu vermeiden. Wird beispielsweise eine Kreiselpumpe innerhalb einer solchen Umgebung eingesetzt, so ist zu vermeiden, dass durch die Kreiselpumpe eine Gefährdung als Zündquelle hervorgeht. Beispielsweise kann eine Kreiselpumpe bei einem Trockenlauf als eine Zündquelle wirken, wenn sie mit einem zündfähigen Fördermedium befüllt wird oder ein zündfähiges Gemisch in einem Außenraum der Förderpumpe vorhanden ist, das durch eine heiße Oberfläche der Kreiselpumpe entzündbar ist. Insbesondere in explosionsgefährdeten Umgebungen sind daher geeignete Vorkehrungen zur Vermeidung eines Trockenlaufs einer Kreiselpumpe zu treffen.

Um einen Trockenlauf einer Kreiselpumpe zu vermeiden, werden beispielsweise so genannte Flüssigkeitsstandgrenzschalter oder Durchflusssensoren verwendet, um das ausreichende Vorhandensein von Flüssigkeit in der Kreiselpumpe zu überwachen.

WO 2009/006927 A1 offenbart ein Verfahren zur Überwachung einer von einem Elektromotor angetriebenen Kreiselpumpe zur Vermeidung von Trockenlauf, bei dem eine Wirkleistung oder ein Laststrom des Elektromotors zur Erkennung einer Trockenlaufgefahr ermittelt und ausgewertet wird.

Der Erfindung liegt die Aufgabe zugrunde, ein Verfahren und eine Überwachungsvorrichtung zum Überwachen einer von einem Elektromotor angetriebenen Kreiselpumpe anzugeben, die insbesondere hinsichtlich der Vermeidung eines Trockenlaufs der Kreiselpumpe verbessert sind.

Die Aufgabe wird erfindungsgemäß durch ein Verfahren mit den Merkmalen des Anspruchs 1 und eine Überwachungsvorrichtung mit den Merkmalen des Anspruchs 11 gelöst.

Vorteilhafte Ausgestaltungen der Erfindung sind Gegenstand der Unteransprüche.

Bei dem erfindungsgemäßen Verfahren zum Überwachen einer von einem Elektromotor angetriebenen Kreiselpumpe wird während eines Teach-in-Betriebs die Kreiselpumpe mit einem für die Kreiselpumpe spezifischen Minimaldurchfluss betrieben und bei dem Betrieb der Kreiselpumpe mit dem Minimaldurchfluss wird eine Wirkleistung des Elektromotors ermittelt. Aus der bei dem Minimaldurchfluss ermittelten Wirkleistung wird ein unterer Wirkleistungsschwellenwert bestimmt. In einem Normalbetrieb der Kreiselpumpe wird laufend eine momentane Wirkleistung des Elektromotors ermittelt und mit dem unteren Wirkleistungsschwellenwert verglichen. Die Kreiselpumpe wird in dem Normalbetrieb abgeschaltet, wenn die momentane Wirkleistung des Elektromotors den unteren Wirkleistungsschwellenwert unterschreitet.

Die Erfindung sieht also vor, eine Wirkleistung des die Kreiselpumpe antreibenden Elektromotors zu überwachen und die Kreiselpumpe abzuschalten, wenn die Wirkleistung einen unteren Wirkleistungsschwellenwert unterschreitet. Der untere Wirkleistungsschwellenwert wird dabei mit einem Teach-in-Betrieb aus einer sich bei einem Minimaldurchfluss der Kreiselpumpe ergebenden Wirkleistung ermittelt. Der Minimaldurchfluss ist beispielsweise ein von dem Hersteller der Kreiselpumpe angegebener Durchfluss, unter dem die Kreiselpumpe nicht betrieben werden soll. Alternativ kann der Minimaldurchfluss beispielsweise anhand einer von dem Hersteller der Kreiselpumpe zur Verfügung gestellten Sollkennlinie für die Wirkleistung in Abhängigkeit von dem Durchfluss der Kreiselpumpe oder anhand von Erfahrungswerten festgelegt werden.

Durch das Abschalten der Kreiselpumpe bei Unterschreitung des unteren Wirkleistungsschwellenwerts kann insbesondere ein Trockenlauf der Kreiselpumpe vermieden werden. Für die Trockenlaufüberwachung sind daher keine Sensoren wie Flüssigkeitsstandgrenzschalter oder Durchflusssensoren erforderlich, die sich in dem von der Kreiselpumpe geförderten Fördermedium befinden und daher regelmäßig gewartet werden müssen. Gegenüber einer Verwendung derartiger Sensoren entfällt dadurch der Aufwand der Planung, Beschaffung, Installation, Inbetriebnahme, Wartung und Instandhaltung dieser Sensoren und die Kosten für die Trockenlaufüberwachung werden insgesamt reduziert. Weitere Vorteile ergeben sich aus dem Wegfall von Nachteilen der Verwendung der Sensoren. Derartige Nachteile sind, dass diese Sensoren durch Korrosion oder durch Inhaltsstoffe des Fördermediums wie Fasern oder Flusen geschädigt oder beeinträchtigt werden können, dass die Sensoren keine Einstellung einer Auslöseempfindlichkeit ermöglichen, dass die Sensoren nicht erkennen können, ob die Pumpe mit dem Fördermedium gefüllt ist, dass ein saugseitig angeordneter Sensor keine Nullförderung bei geschlossener druckseitiger Armatur detektieren und keine irrtümlich geschlossene saugseitige Armatur, die hinter dem Sensor angeordnet ist, erkennen kann, und dass eine Änderung der Position eines Sensors meist mit umfangreichen Umbauarbeiten verbunden ist, wenn sich der Einbauort des Sensors als nicht optimal für den Trockenlaufschutz erweist.

Die Bestimmung des unteren Wirkleistungsschwellenwerts durch den Teach-in-Betrieb ermöglicht eine zuverlässige Festlegung dieses Schwellenwerts unter den tatsächlichen Betriebsbedingungen. Ferner kann der Schwellenwert durch eine Wiederholung des Teach-in-Betriebs überprüft und erforderlichenfalls korrigiert werden, beispielsweise um ihn einer Änderung des Fördermediums, einer Änderung von Anlagekomponenten und/oder einer Änderung von Prozessbedingungen anzupassen.

Eine Ausgestaltung der Erfindung sieht vor, dass der untere Wirkleistungsschwellenwert wenigstens so groß wie die bei dem Minimaldurchfluss ermittelte Wirkleistung des Elektromotors ist. Beispielsweise wird der untere Wirkleistungsschwellenwert als das Produkt der bei dem Minimaldurchfluss ermittelten Wirkleistung des Elektromotors und eines ersten Sicherheitsfaktors, der größer als Eins ist, bestimmt. Dadurch wird die Kreiselpumpe nicht nur vor Trockenlauf, sondern auch vor einem Betrieb mit einem den Minimaldurchfluss unterschreitenden Durchfluss geschützt. Die Festlegung des unteren Wirkleistungsschwellenwerts als das Produkt der bei dem Minimaldurchfluss ermittelten Wirkleistung des Elektromotors und eines ersten Sicherheitsfaktors, der größer als Eins ist, ermöglicht, Messungenauigkeiten zu berücksichtigen, die bei der Einstellung des Minimaldurchflusses und bei der Ermittlung der Wirkleistung des Elektromotors auftreten können.

Eine weitere Ausgestaltung der Erfindung sieht vor, dass während des Teach-in-Betriebs die Kreiselpumpe außerdem mit einem Referenzdurchfluss, der größer als der Minimaldurchfluss ist, betrieben wird und bei dem Betrieb der Kreiselpumpe mit dem Referenzdurchfluss eine Wirkleistung des Elektromotors ermittelt wird, und dass der Normalbetrieb der Kreiselpumpe nur dann aufgenommen wird, wenn die bei dem Referenzdurchfluss ermittelte Wirkleistung des Elektromotors größer als die bei dem Minimaldurchfluss ermittelte Wirkleistung des Elektromotors ist. Beispielsweise wird ein Wirkleistungsquotient aus der bei dem Minimaldurchfluss ermittelten Wirkleistung des Elektromotors als Dividend und der bei dem Referenzdurchfluss ermittelten Wirkleistung des Elektromotors als Divisor gebildet, es wird ein Referenzquotient, der kleiner als Eins ist, definiert und der Normalbetrieb der Kreiselpumpe wird nur dann aufgenommen, wenn der Wirkleistungsquotient kleiner als der Referenzquotient ist.

Durch die Ermittlung der Wirkleistung des Elektromotors bei dem Referenzdurchfluss und den Vergleich dieser Wirkleistung mit der bei dem Minimaldurchfluss ermittelten Wirkleistung kann überprüft werden, ob sich die Kreiselpumpe in einer erwarteten Weise verhält, die beispielsweise einer Sollkennlinie der Kreiselpumpe entspricht. Sollte das nicht der Fall sein, deutet dies darauf hin, dass das Kreiselpumpensystem falsch konfiguriert ist, beispielsweise falsche Komponenten aufweist oder falsch montiert ist. In diesem Fall wird der Normalbetrieb der Kreiselpumpe daher nicht aufgenommen. Die Bildung eines Wirkleistungsquotienten aus der bei dem Minimaldurchfluss ermittelten Wirkleistung und der bei dem Referenzdurchfluss ermittelten Wirkleistung des Elektromotors und der Vergleich des Wirkleistungsquotienten mit einem Referenzquotienten ermöglicht eine quantitative Beurteilung, ob sich die Kreiselpumpe erwartungsgemäß verhält. Ein Referenzquotient kleiner als Eins ermöglicht insbesondere zu testen, ob die Wirkleistung mit zunehmendem Durchfluss in einem der Erwartung entsprechenden Maß ansteigt.

Eine weitere Ausgestaltung der Erfindung sieht vor, dass während des Teach-in-Betriebs die Kreiselpumpe außerdem mit einem für die Kreiselpumpe spezifischen Maximaldurchfluss betrieben wird, aus der bei dem Maximaldurchfluss ermittelten Wirkleistung ein oberer Wirkleistungsschwellenwert bestimmt wird, in dem Normalbetrieb der Kreiselpumpe laufend die momentane Wirkleistung des Elektromotors mit dem oberen Wirkleistungsschwellenwert verglichen wird und in dem Normalbetrieb die Kreiselpumpe abgeschaltet oder die Wirkleistung des Elektromotors reduziert wird, wenn die momentane Wirkleistung des Elektromotors den oberen Wirkleistungsschwellenwert überschreitet. Vorzugsweise ist der obere Wirkleistungsschwellenwert höchstens so groß wie die bei dem Maximaldurchfluss ermittelte Wirkleistung des Elektromotors. Beispielsweise wird der obere Wirkleistungsschwellenwert als das Produkt der bei dem Maximaldurchfluss ermittelten Wirkleistung des Elektromotors und eines zweiten Sicherheitsfaktors, der kleiner als oder gleich Eins ist, bestimmt.

Die vorgenannte Ausgestaltung der Erfindung ermöglicht, eine Überlastung der Kreiselpumpe dadurch zu erkennen, dass die Wirkleistung des Elektromotors einen oberen Wirkleistungsschwellenwert überschreitet. Der obere Wirkleistungsschwellenwert wird dabei analog zu dem unteren Wirkleistungsschwellenwert mit dem Teach-in-Betrieb bestimmt. Eine Bestimmung des oberen Wirkleistungsschwellenwerts als das Produkt der bei dem Maximaldurchfluss ermittelten Wirkleistung des Elektromotors und eines zweiten Sicherheitsfaktors, der kleiner als oder gleich Eins ist, berücksichtigt wiederum mögliche Messungenauigkeiten, die bei der Einstellung des Maximaldurchflusses und bei der Ermittlung der Wirkleistung des Elektromotors auftreten können.

Alternativ zu der vorgenannten Ausgestaltung der Erfindung kann vorgesehen sein, dass aus der bei dem Referenzdurchfluss ermittelten Wirkleistung des Elektromotors und der bei dem Minimaldurchfluss ermittelten Wirkleistung des Elektromotors ein oberer Wirkleistungsschwellenwert bestimmt wird, in dem Normalbetrieb der Kreiselpumpe laufend die momentane Wirkleistung des Elektromotors mit dem oberen Wirkleistungsschwellenwert verglichen wird und in dem Normalbetrieb die Kreiselpumpe abgeschaltet oder die Wirkleistung des Elektromotors reduziert wird, wenn die momentane Wirkleistung des Elektromotors den oberen Wirkleistungsschwellenwert überschreitet. Beispielsweise wird der obere Wirkleistungsschwellenwert als der Quotient des Quadrats der bei dem Referenzdurchfluss ermittelten Wirkleistung des Elektromotors als Dividend und der bei dem Minimaldurchfluss ermittelten Wirkleistung des Elektromotors als Divisor oder als das Produkt dieses Quotienten mit einem zweiten Sicherheitsfaktor, der kleiner als oder gleich Eins ist, gebildet.

Bei der vorgenannten alternativen Ausgestaltung der Erfindung wird der obere Wirkleistungsschwellenwert durch eine Extrapolation aus der bei dem Referenzdurchfluss ermittelten Wirkleistung und der bei dem Minimaldurchfluss ermittelten Wirkleistung des Elektromotors ermittelt. Diese Ausgestaltung der Erfindung kann beispielsweise verwendet werden, wenn der Maximaldurchfluss während des Teach-in-Betriebs nicht angefahren werden kann, beispielsweise aufgrund zu hoher Druckverluste.

Eine erfindungsgemäße Überwachungsvorrichtung zur Durchführung des erfindungsgemäßen Verfahrens umfasst eine Wirkleistungsermittlungsvorrichtung zum Ermitteln der Wirkleistung des Elektromotors und eine Steuereinheit, die dazu ausgebildet ist, den unteren Wirkleistungsschwellenwert zu ermitteln, in dem Normalbetrieb der Kreiselpumpe laufend die momentane Wirkleistung des Elektromotors mit dem unteren Wirkleistungsschwellenwert zu vergleichen und die Kreiselpumpe in dem Normalbetrieb abzuschalten, wenn die momentane Wirkleistung des Elektromotors den unteren Wirkleistungsschwellenwert unterschreitet. Vorgenannten Ausgestaltungen des Verfahrens entsprechend kann die Steuereinheit ferner dazu ausgebildet sein, auch den oberen Wirkleistungsschwellenwert zu ermitteln, in dem Normalbetrieb der Kreiselpumpe laufend die momentane Wirkleistung des Elektromotors mit dem oberen Wirkleistungsschwellenwert zu vergleichen und in dem Normalbetrieb die Kreiselpumpe abzuschalten oder die Wirkleistung des Elektromotors zu reduzieren, wenn die momentane Wirkleistung des Elektromotors den oberen Wirkleistungsschwellenwert überschreitet. Die Steuereinheit und/oder die Wirkleistungsermittlungsvorrichtung können beispielsweise als ein Motormanagementsystem wie das System SIMOCODE pro der Anmelderin, als ein Sanftstarter oder als ein Frequenzumrichter ausgebildet sein oder in ein Motormanagementsystem, einen Sanftstarter oder einen Frequenzumrichter integriert sein.

Da eine erfindungsgemäße Überwachungsvorrichtung zur Durchführung des erfindungsgemäßen Verfahrens dient, entsprechen die Vorteile der Überwachungsvorrichtung den oben dargelegten Vorteilen des erfindungsgemäßen Verfahrens und werden deshalb hier nicht noch einmal gesondert aufgeführt.

Die skizzierte Aufgabenstellung wird auch durch ein erfindungsgemäßes Computerprogrammprodukt gelöst. Das Computerprogrammprodukt ist in einer Überwachungsvorrichtung, insbesondere einer Steuereinheit der Überwachungsvorrichtung, ausführbar ausgebildet. Das Computerprogrammprodukt kann als Software oder Firmware in einem Speicher speicherbar und durch ein Rechenwerk ausführbar ausgebildet sein. Alternativ oder ergänzend kann das Computerprogrammprodukt auch zumindest teilweise als festverdrahtete Schaltung ausgebildet sein, beispielsweise als ASIC. Das Computerprogrammprodukt ist dazu ausgebildet, Messwerte zu empfangen, auszuwerten und Befehle an einen Elektromotor zu erzeugen. Erfindungsgemäß ist das Computerprogrammprodukt dazu ausgebildet, mindestens eine Ausführungsform des skizzierten Verfahrens zum Überwachen einer von einem Elektromotor angetriebenen Kreiselpumpe umzusetzen und durchzuführen. Dabei kann das Computerprogrammprodukt sämtliche Teilfunktionen des Verfahrens in sich vereinigen, also monolithisch ausgebildet sein. Alternativ kann das Computerprogrammprodukt auch segmentiert ausgebildet sein und jeweils Teilfunktionen auf Segmente verteilen, die auf separater Hardware ausgeführt werden. Beispielsweise kann die Bestimmung des Wirkleistungsschwellenwertes in einem Segment durchgeführt werden und der Vergleich einer momentanen Wirkleistung mit einem unteren Schwellenwert in einem anderen Segment. Es kann auch ein Teil des Überwachungs-verfahrens in einer Überwachungsvorrichtung, insbesondere einer Steuereinheit der Überwachungsvorrichtung, durchgeführt werden und ein anderer Teil des Überwachungsverfahrens in einer übergeordneten Steuereinheit, wie beispielsweise einer SPS, einem Handparametriergerät oder einer Computer-Cloud.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: ein Blockdiagramm eines Kreiselpumpensystems mit einer von einem Elektromotor angetriebenen Kreiselpumpe und einer Überwachungsvorrichtung zum Überwachen der Kreiselpumpe,
- FIG 2: eine Kennlinie einer Kreiselpumpe,
- FIG 3: ein Ablaufdiagramm eines Verfahrens zum Überwachen einer von einem Elektromotor angetriebenen Kreiselpumpe.

Figur 1 zeigt ein Blockdiagramm eines Kreiselpumpensystems. Das Kreiselpumpensystem umfasst eine Kreiselpumpe 1, einen Elektromotor 3, einen Vorratsbehälter 5 und eine Überwachungsvorrichtung 7 zum Überwachen der Kreiselpumpe 1.

Die Kreiselpumpe 1 wird mit einem Fördermedium befüllt, das in dem Vorratsbehälter 5 gespeichert ist, der Kreiselpumpe 1 über ein Ventil 9 und eine Zuführungsleitung 11 zugeführt wird und mittels der Kreiselpumpe 1 in eine Abführungsleitung 13 gefördert wird. Die Kreiselpumpe 1 wird von dem Elektromotor 3 angetrieben.

Die Überwachungsvorrichtung 7 umfasst eine Durchflussermittlungsvorrichtung 15, eine Wirkleistungsermittlungsvorrichtung 17 und eine Steuereinheit 19.

Die Durchflussermittlungsvorrichtung 15 ist zum Ermitteln des Durchflusses Q der Kreiselpumpe 1 ausgebildet. Beispielsweise weist die Durchflussermittlungsvorrichtung 15 einen stationären oder mobilen Durchflussmesser auf, mit dem der Durchfluss Q direkt als ein Volumenstrom in der Abführungsleitung 13 oder an einer anderen geeigneten Stelle gemessen wird. Alternativ weist die Durchflussermittlungsvorrichtung 15 eine Druckmessvorrichtung zur Erfassung einer Druckdifferenz zwischen einem saugseitigen Druck und einem druckseitigen Druck der Kreiselpumpe 1 auf, das heißt einer Druckdifferenz zwischen einem Druck in der Zuführungsleitung 11 und einem Druck in der Abführungsleitung 13. In dem letzteren Fall ist die Durchflussermittlungsvorrichtung 15 oder die Steuereinheit 19 dazu ausgebildet, den Durchfluss Q mittels der Druckdifferenz zu ermitteln, beispielsweise anhand einer entsprechenden Kennlinie der Kreiselpumpe 1 und eventuell unter Verwendung weiterer Parameter wie einer Förderhöhe der Kreiselpumpe 1. Alternativ kann auch eine auf einer anderen Methode der Durchflussermittlung basierende Durchflussermittlungsvorrichtung 15 eingesetzt werden.

Die Wirkleistungsermittlungsvorrichtung 17 ist zum Ermitteln einer Wirkleistung P des Elektromotors 3 ausgebildet.

Die Steuereinheit 19 ist insbesondere zur Durchführung der Verfahrensschritte S2, S3, S4, S6 und S7 des anhand der Figur 3 beschriebenen Verfahrens zum Überwachen der Kreiselpumpe 1 ausgebildet.

Figur 2 zeigt beispielhaft eine Kennlinie der Kreiselpumpe 1 für eine Leistung, hier für die Wirkleistung P des Elektromotors 3 in Abhängigkeit von dem Durchfluss Q der Kreiselpumpe 1. Die Kennlinie verläuft in dem hier gezeigten Beispiel näherungsweise linear mit einer positiven Steigung. Qₘᵢₙ bezeichnet einen für die Kreiselpumpe 1 spezifischen Minimaldurchfluss, der nicht unterschritten werden soll, Q_{ref} bezeichnet einen Referenzdurchfluss und Qₘₐₓ bezeichnet einen für die Kreiselpumpe 1 spezifischen Maximaldurchfluss, der nicht überschritten werden soll. Pₘᵢₙ, P_{ref} und Pₘₐₓ bezeichnen die entsprechenden Wirkleistungen. Qₘᵢₙ und Qₘₐₓ sind beispielsweise von dem Hersteller der Kreiselpumpe 1 vorgegebene Grenzwerte des Durchflusses Q für den Betrieb der Kreiselpumpe 1. Q_{ref} ist größer als Qₘᵢₙ. Beispielsweise ist Q_{ref} ein von dem Hersteller der Kreiselpumpe 1 angegebener Optimaldurchfluss zum Betreiben der Kreiselpumpe 1 mit einem optimalen Wirkungsgrad. Alternativ werden Qₘᵢₙ, Q_{ref} und/oder Qₘₐₓ beispielsweise anhand von einer von dem Hersteller der Kreiselpumpe 1 zur Verfügung gestellten Sollkennlinie oder anhand von Erfahrungswerten festgelegt.

Figur 3 zeigt ein Ablaufdiagramm eines Ausführungsbeispiels des erfindungsgemäßen Verfahrens zum Überwachen der Kreiselpumpe 1 mittels der Überwachungsvorrichtung 7 mit Verfahrensschritten S1 bis S7.

In einem ersten Verfahrensschritt S1 wird während eines Teach-in-Betriebs die Kreiselpumpe 1 mit dem für die Kreiselpumpe 1 spezifischen Minimaldurchfluss Qₘᵢₙ betrieben und bei dem Betrieb der Kreiselpumpe 1 mit dem Minimaldurchfluss Qₘᵢₙ wird die Wirkleistung Pₘᵢₙ des Elektromotors 3 ermittelt. Ferner wird in dem ersten Verfahrensschritt S1 während des Teach-in-Betriebs die Kreiselpumpe 1 mit dem Referenzdurchfluss Q_{ref} betrieben und bei dem Betrieb der Kreiselpumpe 1 mit dem Referenzdurchfluss Q_{ref} wird die Wirkleistung P_{ref} des Elektromotors 3 ermittelt. Dazu wird mit Hilfe der Steuereinheit 19 durch Ansteuerung des Elektromotors 3 unter Verwendung der Durchflussermittlungsvorrichtung 15 jeweils der Minimaldurchfluss Qₘᵢₙ beziehungsweise der Referenzdurchfluss Q_{ref} der Kreiselpumpe 1 eingestellt und anschließend mittels der Wirkleistungsermittlungsvorrichtung 17 die jeweilige Wirkleistung Pₘᵢₙ beziehungsweise P_{ref} des Elektromotors 3 ermittelt.

Alternativ können der Minimaldurchfluss Qₘᵢₙ und der Referenzdurchfluss Q_{ref} der Kreiselpumpe 1 manuell eingestellt und anschließend mittels der Wirkleistungsermittlungsvorrichtung 17 die jeweilige Wirkleistung Pₘᵢₙ beziehungsweise P_{ref} des Elektromotors 3 ermittelt werden.

In einem zweiten Verfahrensschritt S2 wird mit Hilfe der Steuereinheit 19 die bei dem Referenzdurchfluss Q_{ref} ermittelte Wirkleistung P_{ref} des Elektromotors 3 mit der bei dem Minimaldurchfluss Qₘᵢₙ ermittelten Wirkleistung Pₘᵢₙ des Elektromotors 3 verglichen. Dazu wird beispielsweise ein Referenzquotient, der kleiner als Eins ist, definiert, aus der bei dem Minimaldurchfluss Qₘᵢₙ ermittelten Wirkleistung Pₘᵢₙ des Elektromotors 3 und der bei dem Referenzdurchfluss Q_{ref} ermittelten Wirkleistung P_{ref} des Elektromotors 3 wird ein Wirkleistungsquotient Pₘᵢₙ / P_{ref} gebildet, und es wird geprüft, ob der Wirkleistungsquotient kleiner als der Referenzquotient ist. Beispielsweise hat der Referenzquotient den Wert 0,8. Wenn das Prüfergebnis negativ ist, das heißt wenn der Wirkleistungsquotient größer als der Referenzquotient ist oder mit dem Referenzquotienten übereinstimmt, wird das Verfahren mit einem dritten Verfahrensschritt S3 fortgesetzt. Andernfalls wird das Verfahren mit einem vierten Verfahrensschritt S4 fortgesetzt. Der Vergleich des Wirkleistungsquotienten mit dem Referenzquotienten ist ein Plausibilitätstest, bei dem überprüft wird, ob Pₘᵢₙ und P_{ref} in einem durch den Referenzquotienten begrenzten Verhältnis zueinander stehen. Ein negatives Prüfergebnis deutet darauf hin, dass das Kreiselpumpensystem falsch konfiguriert ist, beispielsweise falsche Komponenten aufweist oder falsch montiert ist.

In dem dritten Verfahrensschritt S3 wird das Verfahren von der Steuereinheit 19 beendet. Ferner kann ein Warnhinweis auf eine mögliche Fehlkonfiguration des Kreiselpumpensystems oder/und eine Aufforderung zum Überprüfen der Konfiguration des Kreiselpumpensystems ausgegeben werden.

In dem vierten Verfahrensschritt S4 wird von der Steuereinheit 19 aus der bei dem Minimaldurchfluss Qₘᵢₙ ermittelten Wirkleistung ein unterer Wirkleistungsschwellenwert bestimmt, der wenigstens so groß wie die bei dem Minimaldurchfluss Qₘᵢₙ ermittelte Wirkleistung Pₘᵢₙ des Elektromotors ist. Beispielsweise wird der untere Wirkleistungsschwellenwert als das Produkt der bei dem Minimaldurchfluss Qₘᵢₙ ermittelten Wirkleistung Pₘᵢₙ des Elektromotors 3 und eines ersten Sicherheitsfaktors, der größer als Eins ist, bestimmt. Beispielsweise hat der erste Sicherheitsfaktor den Wert 1,1.

In einem fünften Verfahrensschritt S5 wird in einem Normalbetrieb der Kreiselpumpe 1 von der Wirkleistungsermittlungsvorrichtung 17 eine momentane Wirkleistung P des Elektromotors 3 ermittelt.

In einem sechsten Verfahrensschritt S6 wird die in dem fünften Verfahrensschritt S5 ermittelte momentane Wirkleistung P des Elektromotors 3 von der Steuereinheit 19 mit dem in dem vierten Verfahrensschritt S4 bestimmten unteren Wirkleistungsschwellenwert verglichen. Wenn die momentane Wirkleistung P des Elektromotors 3 den unteren Wirkleistungsschwellenwert unterschreitet, wird das Verfahren mit einem siebten Verfahrensschritt S7 fortgesetzt. Andernfalls wird das Verfahren mit dem fünften Verfahrensschritt S5 fortgesetzt.

In dem siebten Verfahrensschritt S7 wird die Kreiselpumpe 1 von der Steuereinheit 19 abgeschaltet. Dadurch wird insbesondere ein Trockenlauf der Kreiselpumpe 1 verhindert.

Im Folgenden werden alternative Ausführungsbeispiele des erfindungsgemäßen Verfahrens beschrieben, die Weitergestaltungen des oben anhand der Figur 3 beschriebenen Ausführungsbeispiels sind und Erweiterungen mehrerer Verfahrensschritte S1 bis S7 vorsehen.

Eine erste Weitergestaltung sieht vor, das in dem ersten Verfahrensschritt S1 während des Teach-in-Betriebs die Kreiselpumpe 1 zusätzlich mit dem für die Kreiselpumpe 1 spezifischen Maximaldurchfluss Qₘₐₓ betrieben wird und bei dem Betrieb der Kreiselpumpe 1 mit dem Maximaldurchfluss Qₘₐₓ die Wirkleistung Pₘₐₓ des Elektromotors 3 ermittelt wird. In dem zweiten Verfahrensschritt S2 wird dann von der Steuereinheit 19 zusätzlich aus der bei dem Maximaldurchfluss Qₘₐₓ ermittelten Wirkleistung Pₘₐₓ ein oberer Wirkleistungsschwellenwert bestimmt, der höchstens so groß wie die bei dem Maximaldurchfluss Qₘₐₓ ermittelte Wirkleistung Pₘₐₓ des Elektromotors 3 ist. Beispielsweise wird der obere Wirkleistungsschwellenwert als das Produkt der bei dem Maximaldurchfluss Qₘₐₓ ermittelten Wirkleistung Pₘₐₓ des Elektromotors 3 und eines zweiten Sicherheitsfaktors, der kleiner als oder gleich Eins ist, bestimmt. Beispielsweise hat der zweite Sicherheitsfaktor den Wert 0,9.

Eine alternative Weitergestaltung sieht vor, dass der obere Wirkleistungsschwellenwert in dem zweiten Verfahrensschritt S2 aus der bei dem Referenzdurchfluss Q_{ref} ermittelten Wirkleistung P_{ref} des Elektromotors 3 und der bei dem Minimaldurchfluss Qₘᵢₙ ermittelten Wirkleistung Pₘᵢₙ des Elektromotors 3 bestimmt wird. Beispielsweise wird der obere Wirkleistungsschwellenwert als der Quotient (P_{ref})²/Pₘᵢₙ des Quadrats von P_{ref} als Dividend und Pₘᵢₙ als Divisor oder als das Produkt dieses Quotienten mit einem zweiten Sicherheitsfaktor, der kleiner als oder gleich Eins ist und beispielsweise den Wert 0,9 hat, gebildet. Diese Weitergestaltung kann beispielsweise verwendet werden, wenn der Maximaldurchfluss Qₘₐₓ während des Teach-in-Betriebs nicht angefahren werden kann, beispielsweise aufgrund zu hoher Druckverluste.

Bei beiden vorgenannten Weitergestaltungen des oben anhand von Figur 3 beschriebenen Verfahrens wird in dem sechsten Verfahrensschritt S6 die in dem fünften Verfahrensschritt S5 ermittelte momentane Wirkleistung P des Elektromotors 3 von der Steuereinheit 19 zusätzlich mit dem oberen Wirkleistungsschwellenwert verglichen. Wenn die momentane Wirkleistung P des Elektromotors 3 den oberen Wirkleistungsschwellenwert überschreitet, wird das Verfahren mit dem siebten Verfahrensschritt S7 fortgesetzt. In dem siebten Verfahrensschritt S7 kann, falls der obere Wirkleistungsschwellenwert überschritten wurde, statt einer Abschaltung der Kreiselpumpe 1 alternativ vorgesehen sein, die Wirkleistung P des Elektromotors 3 zu reduzieren und das Verfahren mit dem fünften Verfahrensschritt S5 fortzusetzen.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum Überwachen einer von einem Elektromotor (3) angetriebenen Kreiselpumpe (1), wobei
- während eines Teach-in-Betriebs die Kreiselpumpe (1) mit einem für die Kreiselpumpe (1) spezifischen Minimaldurchfluss (Qₘᵢₙ) betrieben wird und bei dem Betrieb der Kreiselpumpe (1) mit dem Minimaldurchfluss (Qₘᵢₙ) eine Wirkleistung (Pₘᵢₙ) des Elektromotors (3) ermittelt wird,
- aus der bei dem Minimaldurchfluss (Qₘᵢₙ) ermittelten Wirkleistung (Pₘᵢₙ) ein unterer Wirkleistungsschwellenwert bestimmt wird,
- in einem Normalbetrieb der Kreiselpumpe (1) laufend eine momentane Wirkleistung (P) des Elektromotors (3) ermittelt und mit dem unteren Wirkleistungsschwellenwert verglichen wird
- und die Kreiselpumpe (1) in dem Normalbetrieb abgeschaltet wird, wenn die momentane Wirkleistung (P) des Elektromotors (3) den unteren Wirkleistungsschwellenwert unterschreitet.

2. Verfahren nach Anspruch 1, wobei der untere Wirkleistungsschwellenwert wenigstens so groß wie die bei dem Minimaldurchfluss (Qₘᵢₙ) ermittelte Wirkleistung (Pₘᵢₙ) des Elektromotors (3) ist.

3. Verfahren nach Anspruch 1 oder 2, wobei der untere Wirkleistungsschwellenwert als das Produkt der bei dem Minimaldurchfluss (Qₘᵢₙ) ermittelten Wirkleistung (Pₘᵢₙ) des Elektromotors (3) und eines ersten Sicherheitsfaktors, der größer als Eins ist, bestimmt wird.

4. Verfahren nach einem der Ansprüche 1 bis 3, wobei während des Teach-in-Betriebs die Kreiselpumpe (1) mit einem Referenzdurchfluss (Q_{ref}), der größer als der Minimaldurchfluss (Qₘᵢₙ) ist, betrieben wird und bei dem Betrieb der Kreiselpumpe (1) mit dem Referenzdurchfluss (Q_{ref}) eine Wirkleistung (P_{ref}) des Elektromotors (3) ermittelt wird, und wobei der Normalbetrieb der Kreiselpumpe (1) nur dann aufgenommen wird, wenn die bei dem Referenzdurchfluss (Q_{ref}) ermittelte Wirkleistung (P_{ref}) des Elektromotors (3) größer als die bei dem Minimaldurchfluss (Qₘᵢₙ) ermittelte Wirkleistung (Pₘᵢₙ) des Elektromotors (3) ist.

5. Verfahren nach Anspruch 4, wobei ein Wirkleistungsquotient aus der bei dem Minimaldurchfluss (Qₘᵢₙ) ermittelten Wirkleistung (Pₘᵢₙ) des Elektromotors (3) als Dividend und der bei dem Referenzdurchfluss (Q_{ref}) ermittelten Wirkleistung (P_{ref}) des Elektromotors (3) als Divisor gebildet wird, ein Referenzquotient, der kleiner als Eins ist, definiert wird und der Normalbetrieb der Kreiselpumpe (1) nur dann aufgenommen wird, wenn der Wirkleistungsquotient kleiner als der Referenzquotient ist.

6. Verfahren nach einem der Ansprüche 1 bis 5, wobei
- während des Teach-in-Betriebs die Kreiselpumpe (1) mit einem für die Kreiselpumpe (1) spezifischen Maximaldurchfluss (Qₘₐₓ) betrieben wird,
- aus der bei dem Maximaldurchfluss (Qₘₐₓ) ermittelten Wirkleistung (Pₘₐₓ) ein oberer Wirkleistungsschwellenwert bestimmt wird,
- in dem Normalbetrieb der Kreiselpumpe (1) laufend die momentane Wirkleistung (P) des Elektromotors (3) mit dem oberen Wirkleistungsschwellenwert verglichen wird
- und in dem Normalbetrieb die Kreiselpumpe (1) abgeschaltet oder die Wirkleistung (P) des Elektromotors (3) reduziert wird, wenn die momentane Wirkleistung (P) des Elektromotors (3) den oberen Wirkleistungsschwellenwert überschreitet.

7. Verfahren nach Anspruch 6, wobei der obere Wirkleistungsschwellenwert höchstens so groß wie die bei dem Maximaldurchfluss (Qₘₐₓ) ermittelte Wirkleistung (Pₘₐₓ) des Elektromotors (3) ist.

8. Verfahren nach Anspruch 6 oder 7, wobei der obere Wirkleistungsschwellenwert als das Produkt der bei dem Maximaldurchfluss (Qₘₐₓ) ermittelten Wirkleistung (Pₘₐₓ) des Elektromotors (3) und eines zweiten Sicherheitsfaktors, der kleiner als oder gleich Eins ist, bestimmt wird.

9. Verfahren nach Anspruch 4 oder 5, wobei aus der bei dem Referenzdurchfluss (Q_{ref}) ermittelten Wirkleistung (P_{ref}) des Elektromotors (3) und der bei dem Minimaldurchfluss (Qₘᵢₙ) ermittelten Wirkleistung (Pₘᵢₙ) des Elektromotors (3) ein oberer Wirkleistungsschwellenwert bestimmt wird,
- in dem Normalbetrieb der Kreiselpumpe (1) laufend die momentane Wirkleistung (P) des Elektromotors (3) mit dem oberen Wirkleistungsschwellenwert verglichen wird
- und in dem Normalbetrieb die Kreiselpumpe (1) abgeschaltet oder die Wirkleistung (P) des Elektromotors (3) reduziert wird, wenn die momentane Wirkleistung (P) des Elektromotors (3) den oberen Wirkleistungsschwellenwert überschreitet.

10. Verfahren nach Anspruch 9, wobei der obere Wirkleistungsschwellenwert als der Quotient des Quadrats der bei dem Referenzdurchfluss (Q_{ref}) ermittelten Wirkleistung (P_{ref}) des Elektromotors (3) als Dividend und der bei dem Minimaldurchfluss (Qₘᵢₙ) ermittelten Wirkleistung (Pₘᵢₙ) des Elektromotors (3) als Divisor oder als das Produkt dieses Quotienten mit einem zweiten Sicherheitsfaktor, der kleiner als oder gleich Eins ist, gebildet wird.

11. Überwachungsvorrichtung (7) zur Durchführung des Verfahrens gemäß einem der vorhergehenden Ansprüche, die Überwachungsvorrichtung (7) umfassend
- eine Wirkleistungsermittlungsvorrichtung (17) zum Ermitteln der Wirkleistung (P) des Elektromotors (3) und
- eine Steuereinheit (19), die dazu ausgebildet ist, den unteren Wirkleistungsschwellenwert zu ermitteln, in dem Normalbetrieb der Kreiselpumpe (1) laufend die momentane Wirkleistung (P) des Elektromotors (3) mit dem unteren Wirkleistungsschwellenwert zu vergleichen und die Kreiselpumpe (1) in dem Normalbetrieb abzuschalten, wenn die momentane Wirkleistung (P) des Elektromotors (3) den unteren Wirkleistungsschwellenwert unterschreitet.

12. Überwachungsvorrichtung (7) nach Anspruch 11, wenn rückbezogen auf einen der Ansprüche 6 bis 10, wobei die Steuereinheit (19) dazu ausgebildet ist, den oberen Wirkleistungsschwellenwert zu ermitteln, in dem Normalbetrieb der Kreiselpumpe (1) laufend die momentane Wirkleistung (P) des Elektromotors (3) mit dem oberen Wirkleistungsschwellenwert zu vergleichen und in dem Normalbetrieb die Kreiselpumpe (1) abzuschalten oder die Wirkleistung des Elektromotors (3) zu reduzieren, wenn die momentane Wirkleistung (P) des Elektromotors (3) den oberen Wirkleistungsschwellenwert überschreitet.

13. Computerprogrammprodukt, das in einer Überwachungsvorrichtung (7) ausführbar ist, **dadurch gekennzeichnet, dass** das Computerprogrammprodukt zur Durchführung eines Verfahrens nach einem der Ansprüche 1 bis 10 ausgebildet ist.
